# EUROPÄISCHE PATENTSCHRIFT

(11) **EP 0 478 719 B1**
(45) Veröffentlichungstag und Bekanntmachung des Hinweises auf die Patenterteilung: **10.05.1995**
(21) Anmeldenummer: 91902957.9
(22) Anmeldetag: 01.02.1991
(51) Int. Cl.: B65H 19/22, B65H 35/02

(54) **VERFAHREN UND VORRICHTUNG ZUM AUFWICKELN VON MATERIALBAHNEN, INSBESONDERE PAPIER- ODER KARTONBAHNEN**
PROCESS AND DEVICE FOR WINDING CONTINUOUS WEBS OF MATERIAL, IN PARTICULAR PAPER OR CARTON
PROCEDE ET DISPOSITIF POUR L'ENROULEMENT DE BANDES DE MATERIAU, EN PARTICULIER LES BANDES DE PAPIER OU DE CARTON

(30) Priorität: 24.04.1990 DE 4012979
(43) Veröffentlichungstag der Anmeldung: 08.04.1992
(73) Patentinhaber: JAGENBERG Aktiengesellschaft, D-40476 Düsseldorf (DE)
(72) Erfinder: HEHNER, Reinhard, D-5657 Haan (DE); URBAN, Ernst-Günther, D-4040 Neuss 1 (DE)
(74) Vertreter: Thul, Hermann, Dipl.-Phys.
(86) Internationale Anmeldenummer: EP9100191
(87) Internationale Veröffentlichungsnummer: WO9116257

(56) Entgegenhaltungen:
- EP-A- 0 139 272
- DE-C- 704 163
- US-A- 1 838 612
- US-A- 3 433 429

## Beschreibung

### Technisches Gebiet

Die Erfindung betrifft eine Wickelmaschine zum Aufwickeln von Materialbahnen aus Papier oder Karton gemäß dem Oberbegriff des Patentanspruchs 1.

Beim Aufwickeln von Papier- oder Kartonbahnen, die von einer Vorratsrolle abgezogen und durch Längsschneiden in Einzelbahnen aufgeteilt werden, müssen die Bahnen zum exakten Führen durch die Wickelmaschine, beim Längsschneiden und beim Aufwickeln unter einer gewissen Zugspannung gehalten werden. Die Zugspannung wird dabei durch Antreiben der Wickelrolle gegen eine an der Vorratsrolle wirkenden Bremskraft erzeugt, wobei der Antrieb der Wickelrolle mit einer an ihrem Umfang angreifenden Trag- oder Stützwalze und/oder mit in die Wickelhülsen einfahrbaren, mit einem Drehantrieb verbundenen Führungsköpfen bewirkt wird. Da die Zugspannung beim Aufwickeln die Qualität der Wickelrollen entscheidend beeinflußt, ist es bekannt, sie über die Antriebe der Trag- oder Stützwalze bzw. der Führungsköpfe und/oder die Abrollbremse der Vorratsrolle zu regeln bzw. zu steuern.

### Stand der Technik

Aus der DE-OS 35 14 042 ist eine Wickelmaschine bekannt, bei der zwischen Vorratsrolle und Längsschneideeinrichtung Zugwalzen angeordnet sind und zwischen den Zugwalzen und der Abwickelrolle eine Bahnzugregeleinrichtung wirkt. Zwischen den Zugwalzen und der Tragwalze wirkt eine Dehnungssteuerung.

Die DE-PS 20 60 758 beschreibt eine Wickelmaschine zum Aufwickeln von bahnförmigem Material auf zwei Wickelachsen, die an einer Stützwalze in horizontaler Ebene diametral gegenüberliegend angeordnet sind. Die Wickelrollen werden an ihren Hülsen mittels einfahrbarer Führungsköpfe gehalten, die in radial zur Stützwalze verfahrbaren Lagerschlitten befestigt sind. Bei dieser Maschine wird die Zugspannung ausschließlich durch die an den Wickelrollen anliegende Stützwalze gegen eine Rückhaltekraft der abrollenden Vorratsrolle erzeugt.

Aus der EP-A-0 139 272 ist eine gattungsgemäße Wickelmaschine für stark streckbare Folien bekannt, bei der die Wickelrollen von gemeinsamen, durchgehenden Wickelwellen angetrieben werden. Durch Zugrollenpaare wird über die Länge der Bahn eine unterschiedliche Zugspannung eingestellt.

Weitere Wickelmaschinen mit Möglichkeiten, die Werte der Zugspannung beim Aufwickeln unterschiedlich zum übrigen Bahnverlauf einzustellen, sind in der DE-C 704 163 und US-A 3,433,429 beschrieben. Auch bei diesen Wickelmaschinen sind die Wickelrollen beim Aufwickeln auf eine durchgehende Wickelwelle aufgereiht. Beim Aufwickeln sind die Wickelwellen nicht angetrieben, sondern die Wickelrollen werden zum Aufwickeln ausschließlich über umfänglich anliegende, angetriebene Walzen gedreht.

### Darstellung der Erfindung

Der Erfindung liegt die Aufgabe zugrunde, eine gattungsgemäße
Wickelmaschine so zu verbessern, daß die Zugspannung jeder Wickelrolle beim Aufwickeln von Materialbahnen aus Papier oder Karton individuell und zugleich eine unterschiedliche Zugspannung beim Längsschneiden und beim Aufwickeln eingestellt werden kann.

Diese Aufgabe wird mit den kennzeichnenden Merkmalen des Patentanspruchs 1 gelöst.

Durch das reibschlüssige Klemmen der Einzelbahnen mittels der freilaufenden, gegen die angetriebene Walze andrückbaren Rolle läßt sich die Zugspannung auf die beiden Bahnstrecken vor der angetriebenen Walze und nach der angetriebenen Walze verteilen. Die Verteilung kann über das Drehmoment der angetriebenen Walze eingestellt werden. Da sich die Unterbrechung der Zugspannung in Bahnlaufrichtung hinter der Längsschneideeinrichtung befindet, können beim Längsschneiden und beim Aufwickeln unterschiedliche Zugspannungen eingestellt werden. So sind beim Längsschneiden häufig bedeutend höhere Zugspannungen erforderlich als beim Aufwickeln für die Wickelhärte gewünscht wird. Es kann auch vorkommen, daß beim Aufwickeln erhöhte Zugspannungen erforderlich sind, z. B. bei der Kernwicklung mittels angetriebener Führungsköpfe von Wickelrollen aus LWC-Papier. Jede Wickelstation stellt eine selbständige Wickelmaschine dar, d. h. von einer Vorratsrolle können gleichzeitig Wickelrollen unterschiedlicher Wickelhärte hergestellt werden, wobei die für die gewünschte Wickelqualität erforderliche Zugspannung vollkommen unabhängig von den Zugspannungsanforderungen in anderen Bereichen der Bahnführungsstrecke eingestellt werden kann.

Die Unteransprüche enthalten bevorzugte, da besonders vorteilhafte Ausgestaltungen der Erfindung:
Patentanspruch 2 enthält eine besonders vorteilhafte Stützwalzen-Wickelmaschine nach der Erfindung, bei der die angetriebene Stützwalze zum Unterbrechen der Zugspannung dient. Die zum Aufwickeln gewünschte Zugspannung wird über angetriebene Führungsköpfe, die in die Wickelhülsen der Wickelrollen einfahren, aufgebracht. Diese Wickelmaschine bietet sehr große Variationsmöglichkeiten beim Aufwickeln, da die Wickelrollen sowohl von der Stützwalze als auch über die Führungsköpfe (üblicherweise als Zentrumsantrieb bezeichnet) angetrieben werden können. Zusätzlich ist von großem Vorteil, daß die an die Stützwalze andrückbare Rolle bei einem Wickelrollenwechsel sowohl zum Festhalten der Bahn beim Trennen als auch zum Halten des neugeschaffenen Bahnanfangs der ablaufenden Bahn benutzt werden kann, bis neue Wickelhülsen eingelegt sind.

Die Gummierung der andrückbaren Rolle nach Anspruch 3 verhindert das Auftreten von Markierungen bei dem erforderlichen Anpreßdruck.

Aus einzeln gelagerten Segmenten aufgebaute Andrückrollen nach Anspruch 4 weisen bei geringem Durchmesser die erforderliche Stabilität auf.

### Kurze Beschreibung der Zeichnung

Die Zeichnung dient zur Erläuterung der Erfindung anhand eines vereinfacht dargestellten Ausführungsbeispiels.

Fig. 1zeigt in Seitenansicht eine Stützwalzen-Wickelmaschine nach der Erfindung.

### Wege zur Ausführung der Erfindung

Die von einer nicht dargestellten Vorratsrolle abgezogene Materialbahn 1, im vorliegenden Beispiel eine Papierbahn, wird von Leitrollen 2 - 7 von oben an eine angetriebene Stützwalze 8 geführt. Zu beiden Seiten der Stützwalze 8 sind Wickelstationen 9, 10 angeordnet, die jeweils aus zwei parallel zur Stützwalzenachse verfahrbaren Wickelböcken 11, 12 bestehen. Jeder Wickelbock 11, 12 trägt an seiner Oberseite einen radial zur Stützwalze 8 verfahrbaren Schlitten 13, 14, an dem ein Führungskopf 15, 16 mit seinem Drehantrieb 17, 18 befestigt ist. Die Führungsköpfe 15, 16 sind zum Halten und Antreiben der Wickelrollen 19, 20 in deren Wickelhülsen einfahrbar.

Zwischen den Leitwalzen 4 und 5 läuft die Bahn 1 an der Einlaufseite oberhalb der Stützwalze 8 in etwa waagerecht, anschließend wird sie von der Leitrolle 5 nach unten bis zu der versetzt zur Mittelsenkrechten durch die Stützwalze 8 angeordneten Leitrolle 7 umgelenkt. Zwischen den Leitrollen 5 und 6 ist eine Breitstreckeinrichtung 25 angeordnet, die die Bahn 1 faltenfrei führt. Im Bereich zwischen den Leitrollen 6 und 7 ist eine Längsschneideeinrichtung 21 angeordnet, die aus mehreren Kreismesserpaaren 21.1, 21.2 besteht, die quer zur Laufrichtung auf verschiedene Formatbreiten der zu schneidenden Einzelbahnen verstellbar sind. Die Leitrolle 7 lenkt die Bahnen 1 in etwa horizontal und tangential an die Stützwalze 8, von der sie umfänglich anliegend zu den Wickelstationen 9, 10 geführt werden.

Oberhalb der Stützwalze 8 ist eine Rolle 22 an seitlichen Schwenkhebeln 23 gegen die Stützwalze 8 in den von den Bahnen 1 umschlungenen Bereich andrückbar gelagert. Zum Andrücken an die Stützwalze 8 und zum Wegschwenken für das Einziehen einer neuen Bahn dient eine Kolben-Zylinder-Einheit 24, die im Gestell der Wickelmaschine abgestützt ist. Die Rolle 22 besteht aus einzelnen, jeweils freilaufend gelagerten Segmenten von 100 mm bis 500 mm Länge, damit sie bei geringem Durchmesser ausreichend stabil ist. Damit keine Markierungen auf den Papierbahnen auftreten, ist die Oberfläche der Rolle 22 gummiert.

Im beschriebenen Ausführungsbeispiel dient die Stützwalze 8 somit nicht nur zum Antreiben der Wickelrollen 19, 20, sondern auch als angetriebene Walze, um in Zusammenarbeit mit der Rolle 22 die Zugspannung der Bahnen 1 vor den Wickelstationen 9, 10 zu unterbrechen. Dies ist möglich, da die zum Aufwickeln erforderliche Zugspannung hinter der Klemmstelle von den Antrieben 17, 18 über die Führungsköpfe 15, 16 aufgebracht wird. Die Stützwalze 8 kann auch bremsend wirken, wenn die Zugspannung hinter der Klemmstelle größer sein soll, als vor der Klemmstelle, d. h. an der Abrollung der Vorratsrolle. Bei einer Wickelmaschine ohne angetriebene Führungsköpfe oder ohne Stützwalze wird im Maschinengestell eine getrennte angetriebene Gegenwalze für die Rolle 22 zum Unterbrechen des Bahnzugs angeordnet. Die Verwendung der Stützwalze 8 als Gegenwalze nach dem Ausführungsbeispiel ist konstruktiv weniger aufwendig und hat den weiteren Vorteil, daß bei einem Rollenwechsel beim und nach dem Durchtrennen der Bahnen 1 an den Wickelstationen 9, 10 die neu geschaffenen Bahnanfänge mit der Rolle 22 an der Stützwalze 8 festgeklemmt und somit gehalten werden können.

Beim Aufwickeln wird die Rolle 22 mit einer einstellbaren Anpreßkraft gegen die auf der Stützwalze 8 aufliegenden Bahnen 1 gedrückt. Durch den Reibschluß der Bahnen 1 mit der Stützwalze 8 wird an der Klemmstelle zwischen der Rolle 22 und der Stützwalze 8 eine Unterbrechung der Zugspannung bewirkt, die von den Drehantrieben 17, 18 und von der Stützwalze 8 an den Berührungslinien mit den Wickelrollen 19, 20 gegen die bremsende Vorratsrolle erzeugt wird. Somit läßt sich die Zugspannung im Bereich zwischen Abrollung und der Klemmstelle auf einen hohen Wert einstellen, der für einen faltenfreien Längsschnitt mit der Längsschneideeinrichtung 21 erforderlich ist. Die Zugspannung an den Wickelstationen 9, 10 wird über die Antriebe 17, 18 auf einen geringeren, für eine gute Wickelqualität erforderlichen Wert geregelt. Dabei kann die Zugspannung für jede Wickelrolle 19, 20 individuell über die zugehörigen Antriebe 17, 18 geregelt werden. Jede Wickelstation 9, 10 läßt sich somit als eigenständige Wickelmaschine betreiben.

## Patentansprüche

1. Wickelmaschine zum Aufwickeln von Materialbahnen aus Papier oder Karton, die von einer Vorratsrolle gegen eine Bremskraft abgezogen werden, auf Wickelhülsen
mit einer Längsschneideeinrichtung zum Aufteilen der Materialbahn in Einzelbahnen,
mit in die Wickelhülsen einfahrbaren Elementen zum Antreiben der Wickelrollen beim Aufwickeln und
mit Mitteln zur Unterbrechung des Bahnzugs zwischen der Vorratsrolle und den Wickelrollen,
**dadurch gekennzeichnet**, daß jede Einzelbahn an einer Wickelstation (9, 10) aufgewickelt wird, die jeweils aus zwei quer zur Materialbahn (1) verfahrbaren Wickelböcken (11, 12) besteht, wobei an jedem Wickelbock (11, 12) ein in die Wickelhülse einfahrbarer, mit einem Drehantrieb (17, 18) verbundener Führungskopf (15, 16) befestigt ist, und daß zur Unterbrechung des Bahnzugs zwischen der Längsschneideeinrichtung (21) und den Wickelstationen (9, 10) eine angetriebene Walze (8) angeordnet ist, gegen die eine freilaufende Rolle (22) zum reibschlüssigen Klemmen der Einzelbahnen andrückbar ist.

2. Wickelmaschine nach Anspruch 1**, dadurch gekennzeichnet**, daß die Wickelstationen (9, 10) beidseits einer angetriebenen Stützwalze (8) angeordnet sind, die Führungsköpfe (15, 16) radial zur Stützwalze (8) verfahrbar sind und daß die freilaufende Rolle (22) gegen die Stützwalze (8) im umschlungenen Bereich andrückbar ist.

3. Wickelmaschine nach Anspruch 1 oder 2, **dadurch gekennzeichnet**, daß die andrückbare Rolle (22) gummiert ist.

4. Wickelmaschine nach einem der Ansprüche 1 bis 3, **dadurch gekennzeichnet**, daß die andrückbare Rolle (22) aus einzelnen, jeweils freilaufend gelagerten Segmenten von vorzugsweise 100 mm - 500 mm Länge besteht.

## Claims

1. Winding machine for winding webs of paper or board, which are drawn off from a supply roll against a braking force, onto winding sleeves, having a slitting device for dividing the web of material into individual webs, elements which can be moved into the winding sleeves for driving the winding rolls during the winding, and means for interrupting the web tension between the supply roll and the winding rolls, characterized in that each individual web is wound at a winding station (9, 10) which in each case consists of two winding stands (11, 12) movable transversely to the web (1) of material, a guide head (15, 16) which can be moved into the winding sleeve and is connected to a rotary drive (17, 18) being fastened to each winding stand (11, 12), and in that a driven cylinder (8) is arranged between the slitting device (21) and the winding stations (9, 10) to interrupt the web tension, against which driven cylinder (8) a free-running roller (22) can be pressed for frictionally clamping the individual webs.

2. Winding machine according to Claim 1, characterized in that the winding stations (9, 10) are arranged on both sides of a driven supporting cylinder (8), the guide heads (15, 16) are movable radially to the supporting cylinder (8), and in that the free-running roller (22) can be pressed against the supporting cylinder (8) in the area around which the webs are in contact.

3. Winding machine according to Claim 1 or 2, characterized in that the roller (22) which can be pressed against the supporting cylinder (8) is rubber-coated.

4. Winding machine according to one of Claims 1 to 3, characterized in that the roller (22) which can be pressed against the supporting cylinder (8) consists of individual segments, each mounted in a free-running manner, of preferably 100 mm - 500 mm in length.

## Revendications

1. Machine de bobinage pour l'enroulement de bandes de matière en papier ou en carton qui sont tirées d'un rouleau de réserve à l'encontre d'une force de freinage, sur des mandrins de bobinage avec un dispositif de découpe longitudinale pour diviser les bandes de matière en bandes individuelles, avec des éléments insérables dans les mandrins de bobinage pour entraîner les rouleaux de bobinage lors de l'enroulement et avec des moyens pour interrompre la traction de la bande entre le rouleau de réserve et les rouleaux de bobinage, caractérisée en ce que chaque bande individuelle est enroulée au niveau d'une station de bobinage (9, 10), qui est constituée respectivement de deux chevalets de bobinage (11, 12) déplaçables transversalement à la bande de matière (1), à chaque chevalet de bobinage (11, 12) étant fixée une tête de guidage (15, 16) connectée à un entraînement en rotation (17, 18) et insérable dans le mandrin de bobinage, et en ce qu'un rouleau entraîné (8) est prévu pour interrompre la traction de la bande entre le dispositif de découpe longitudinale (21) et les stations de bobinage (9, 10), rouleau contre lequel peut presser un rouleau en roue libre (22) pour serrer les bandes individuelles par adhérence de friction.

2. Machine de bobinage selon la revendication 1, caractérisée en ce que les stations de bobinage (9, 10) sont disposées des deux côtés d'un rouleau d'appui (8) entraîné, les têtes de guidage (15, 16) sont déplaçables radialement par rapport au rouleau d'appui (8) et en ce que le rouleau en roue libre (22) peut être pressé contre le rouleau d'appui (8) dans la zone entourée.

3. Machine de bobinage selon la revendication 1 ou 2, caractérisée en ce que le rouleau (22) de pression est caoutchouté.

4. Machine de bobinage selon l'une quelconque des revendications 1 à 3, caractérisée en ce que le rouleau de pression (22) se compose de segments individuels disposés chacun en roue libre, d'une longueur de 100 mm - 500 mm de préférence.
